# EUROPÄISCHE PATENTSCHRIFT

(11) **EP 1 922 460 B1**
(45) Veröffentlichungstag und Bekanntmachung des Hinweises auf die Patenterteilung: **17.11.2010**
(21) Anmeldenummer: 06791886.2
(22) Anmeldetag: 07.09.2006
(51) Int. Cl.: E05B 17/20, E05B 29/00, E05B 17/04, E05B 9/08, E05B 65/12, E05B 17/14, E05B 15/16

(54) **SCHLIESSZYLINDER FÜR INSBESONDERE AN FAHRZEUGEN VOLLZIEHBARE FUNKTIONEN**
LOCKING CYLINDER FOR FUNCTIONS ESPECIALLY PERFORMED ON VEHICLES
CYLINDRE DE FERMETURE POUR FONCTIONS POUVANT NOTAMMENT ETRE MISES EN OEUVRE DANS DES VEHICULES

(30) Priorität: 07.09.2005 DE 102005042349
(43) Veröffentlichungstag der Anmeldung: 21.05.2008
(73) Patentinhaber: Huf Hülsbeck & Fürst GmbH & Co. KG, 42551 Velbert (DE)
(72) Erfinder: LENNHOFF, Ralf, 58093 Hagen (DE); VELICANIN, Mensur, 42549 Velbert (DE); GABRIEL, Lars, 42549 Velbert (DE); MOENIG, Stefan, 58332 Schwelm (DE); CHRISTENSEN, Mario, 45481 Mühlheim an der Ruhr (DE)
(74) Vertreter: Patentanwälte Buse, Mentzel, Ludewig
(86) Internationale Anmeldenummer: PCT/EP2006/008707
(87) Internationale Veröffentlichungsnummer: WO 2007/028603

(56) Entgegenhaltungen:
- EP-A1- 0 724 055
- EP-A2- 1 333 134
- DE-A1- 4 408 910
- DE-A1- 10 127 705
- US-A- 2 261 472
- US-A- 3 754 423
- US-A- 4 790 163

## Beschreibung

Die Erfindung richtet sich auf einen Schließzylinder der im Oberbegriff des Anspruches 1 oder 2 angegebenen Art. Ein wichtiges Anwendungsgebiet ist die Verwendung von Schließzylindern an Türen oder Klappen eines Fahrzeugs. Die dabei anfallenden Funktionen sind das Sichern und Entsichern der Türen bzw. Klappen. Damit soll ausgeschlossen werden, dass unbefugte Personen Zugang zum Fahrzeug erhalten. Berechtigte Personen verfügen nämlich über einen dem Schließzylinder zugeordneten Schlüssel, der in einen axialen Schlüsselkanal des Zylinderkerns eingesteckt wird und die federbelasteten Zuhaltungen in den Zylinderkern einordnet. Dann kann der Zylinderkern mittels des Schlüssels aus einer Nulllage in verschiedene Arbeitslagen überführt werden.

Ein solcher Schließzylinder ist aus der DE 44 08 910 A 1 bekannt. Dort ist eine Ringdichtung zwischen einer geneigten Schulter des Zylinderkerns und einer Gegenschulter einer Zylinderführung angeordnet.

Unbefugte Personen versuchen durch Einsatz von Einbruchswerkzeugen die gleichen Funktionen auszulösen, die berechtigte Personen durch Einsatz des ihnen verfügbaren Schlüssels im Fahrzeug zu erreichen. Eine Einbruchsmöglichkeit besteht darin, durch einen axialen Schlag auf den Zylinderkern die Sperrwirkung des Zylinderkerns in den Gehäuseteilen aufzuheben.

Aus der DE 101 27 705 A 1 ist es bekannt, eine elastomere Dichtung zwischen einem außenseitigen Träger und einem Kopfstück einer Zylinderführung im Inneren des Schließzylinders anzuordnen.

Aus der EP 1 333 134 A 2 ist es bekannt, einen Kunststoffträger als Hohlkörper auszubilden, in dessen Hohlraum ein Lager und Federbelastungen einer Staubklappe angeordnet sind. Die Staubklappe soll den Schlüsselkanal gegenüber einer schauseitigen Metallklappe abdecken.

Die US 3,754,423 A zeigt einen aus Kunststoff-Ringsegmenten zusammengesetzten Träger in einem Hohlraum am Stirnende des Zylinderkerns. Der Hohlraum wird schauseitig von einer Scheibe abgedeckt, die sich an Stirnflächen der Ringsegmente abstützt.

Am Stirnende des in der US 2,261,472 A gezeigten Schließzylinders ist im Bereich des Schlüsselkanals ein abgesetzter elastomerer Körper angeordnet. Dieser elastomere Körper deckt normalerweise durch Lippen den Schlüsselkanal im Schließzylinder ab. Der elastomere Körper befindet sich im Inneren einer Halteschale, die drehfest mit dem Zylinderkern verbunden ist und den elastischen Block formschlüssig aufnimmt. Schauseitig wird der Block in der Halteschale von einer Kappe randseitig überdeckt, welche an einem abgesetzten Umfangsstück des Zylinderkerns anliegt.

Der Erfindung liegt die Aufgabe zugrunde, einen zuverlässigen Schließzylinder der im Oberbegriff des Anspruchs 1 oder 2 genannten Art zu entwickeln, der sich durch eine hohe Einbruchssicherheit auszeichnet. Dies wird durch die im Anspruch 1 oder 2 genannten Maßnahmen erreicht, denen folgende besondere Bedeutung zukommt.

Die in Anspruch 1 aufgeführten Maßnahmen bestehen darin, dass zunächst eine gepanzerte Frontplatte in axialer Verlängerung des Zylinderkerns angeordnet ist und in den Gehäuseteilen drehgelagert ist. Die Frontplatte begrenzt den Umriss vom Schlüsselkanal. Entscheidend ist, dass eine Elastomerscheibe zwischen der Stirnfläche des Zylinderkerns und der inneren Flächenseite der Frontplatte angeordnet ist. Die Folge davon ist, dass ein zu Einbruchszwecken ausgeübter Schlag in der Frontplatte absorbiert wird. Die Elastomerscheibe fungiert als "Schlagabsorber". Dabei besitzt die innere Flächenseite der Frontplatte und/oder die Stirnfläche des Zylinderkerns wenigstens einen Zapfen, der in einer Aufnahme des Zylinderkerns bzw. der Frontplatte eingreift. Die Elastomerscheibe besitzt einen Durchlass, der von dem vorgenannten Zapfen durchsetzt wird. Dieser Zapfen dient beim Drehen des Zylinderkerns zur Drehmitnahme der Elastomerscheibe.

Die besonderen Maßnahmen für die Erfindung gemäß Anspruch 2 bestehen zunächst darin, dass der Zylinderkern an seinem Ausgangsende wenigstens eine stufenförmige Verjüngung aufweist, die eine axiale Stufenfläche erzeugt. Dieser Stufenfläche ist eine axiale Gegenstufenfläche in einem Gegenstufenprofil vorgesehen, wobei die Gegenstufenfläche mit der Stufenfläche im Zylinderkern axial ausgerichtet ist. Das ist in den noch näher zu beschreibenden Fig. 6 einerseits und 7 andgerseits gezeigt. Im Bereich der Stufenfläche und der Gegenstufenfläche ist ein elastomerer Ringkörper im Inneren des Schließzylinders angeordnet, der zwei miteinander axial ausgerichtete Endflächen besitzt. Die eine Endfläche stützt sich an der vorerwähnten Stufenfläche des Zylinderkerns und die andere Endfläche an der Gegenstufenfläche der Gehäuseteile ab. Wird zu Einbruchszwecken ein axialer Schlag auf das Eingangsende des Zylinderkerns ausgeübt, so kann der Ringkörper den Schlag dämpfen. Jetzt fungiert der Ringkörper als Schlagabsorber.

Weitere Maßnahmen und Vorteile der Erfindung ergeben sich aus den Unteransprüchen, der nachfolgenden Beschreibung und den Zeichnungen. In den Zeichnungen ist die Erfindung in drei Ausführungsbeispielen dargestellt. Es zeigen:
- Fig. 1: ein Axialschnitt durch eine erste Ausführungsform des erfindungsgemäßen Schließzylinders,
- Fig. 2: die Draufsicht auf die Innenseite als Elastomerscheibe ausgebildeten Schlagabsorbers,
- Fig. 3: die Draufsicht auf die Außenseite dieser Elastomerscheibe,
- Fig. 4 + 5: perspektivische Ansichten einer Baueinheit bestehend aus der Elastomerscheibe von Fig. 2 und 3 einerseits und aus einer gepanzerten Frontplatte für den Zylinderkern andererseits,
- Fig. 6: in der Analogie zu Fig. 1, einen Axialschnitt durch ein zweites Ausführungsbeispiel eines Schließzylinders nach der Erfindung,
- Fig. 7: einen Axialschnitt durch ein drittes Ausführungsbeispiel und
- Fig. 8: einen Axialschnitt durch einen Schließzylinder nach dem Stand der Technik.

Die Karosserie 10 des Fahrzeugs umfasst eine Befestigungsstelle 13 für ein Außengehäuse, welches aus zwei Teilen 11, 12 besteht. Die beiden Teile 11, 12 des Gehäuses werden untereinander und an der Befestigungsstelle 13 der Karosserie 10 befestigt. Im Inneren des Außengehäuses 11, 12 befindet sich eine Nuthülse 14, die normalerweise in dem Außengehäuse 11, 12 ruht.

Im Inneren der Nuthülse 14 ist ein Zylinderkern 20 drehbar gelagert. Der Zylinderkern 20 besitzt einen axialen Schlüsselkanal 21, der von mehreren Kammern 22 durchquert wird. Die Kammern 22 dienen zur Aufnahme von federbelasteten Zuhaltungen, deren nicht näher erkennbare Enden in mindestens eine axiale Nut der Nuthülse 14 eintreten. Dadurch ist der Zylinderkern 20 drehgesichert.

Zur Freigabe der Drehung des Zylinderkerns 20 muss ein zugehöriger, nicht näher gezeigter Schlüssel in den Schlüsselkanal 21 eingesteckt werden, der dann die Zuhaltungen auf den Querschnitt des Zylinderkerns 20 bündig einordnet. Dann greifen die Zuhaltungs-Enden nicht mehr in die axiale Nut der Nuthülse 14 ein und der Zylinderkern 20 ist mittels des eingesteckten Schlüssels drehbar.

Bei der Schlüsseldrehung gelangt das Drehmoment von einem Ausgang 23 des Zylinderkerns über eine Freilaufeinrichtung 15 auf einen Mitnehmer 24, der im Oberteil 12 des Außengehäuses drehgelagert ist. Eine Impulsfeder 16 ist bestrebt, den Mitnehmer 24 und damit den Zylinderkern 20 in einer Nulllage zu halten bzw. in diese wieder zurückzudrehen. Der Mitnehmer 24 ist über eine Drehverbindung 25 mit einem nicht näher gezeigten Schloss verbunden. Eine Schlüsseldrehung des Zylinderkerns 20 schaltet über die Drehverbindung 25 das Schloss zwischen einer Sicherungsstellung und einer Entsicherungsstellung um. Es versteht sich, dass mittels des Mitnehmers 24 auch beliebige andere Funktionen im Fahrzeug ausgelöst werden könnten.

Der Zusammenbau des Schließzylinders erfolgt vom Innenende des Außengehäuses aus. In den zunächst offenen Gehäuse-Unterteil 11 wird die Nuthülse 14 mit dem darin befindlichen Zylinderkern 20 zusammen mit dessen Zuhaltungen und Federn eingesteckt. Dann werden die Bauteile der Freilaufeinrichtung 15 aufgesetzt und schließlich der Gehäuse-Oberteil 12 mit dem Gehäuse-Unterteil 11 aufgesteckt. Der endgültige Zusammenhalt der beiden Gehäuseteile 11, 12 erfolgt, wie gesagt, über die spätere Befestigungsschraube 19.

Wenn zu Einbruchszwecken im Sinne des Pfeils 50 von Fig. 1 ein axialer Schlag auf dem Zylinderkern 20 ausgeübt wird, dann werden zumindest die Schlagspitzen von einem Element absorbiert, das im vorliegenden Fall als Elastomerscheibe 30.1 ausgebildet ist. Die Elastomerscheibe 30.1 hat das aus Fig. 2 und 3 ersichtliche Aussehen und soll drei noch näher zu beschreibende Funktionen erfüllen.

Die Elastomerscheibe 30.1 ist im vorliegenden Fall mit einer gepanzerten Frontplatte 40 baueinheitlich verbunden, wie aus Fig. 1 und den Fig. 4 und 5 zu ersehen ist. Die Frontplatte befindet sich in einer axialen Verlängerung des Zylinderkerns 20 und ist an Innenabsätzen vom Oberteil 12 des Außengehäuses 11 drehgelagert. Die innere Flächenseite 41 der Frontplatte ist mit zwei achsparallelen Zapfen 43 versehen, die in der fertigen Baueinheit in konforme Aufnahmen 26 an der Stirnfläche 27 des Zylinderkerns 20 eingreifen. Die Frontplatte 40 besitzt einen mit dem Schlüsselkanal 21 im Zylinderkern 20 fluchtenden Kanaleinlass 42, der den Umriss für den Schlüsselkanal 21 begrenzt. Der Kanaleinlass 42 hat einen Umriss, der dem Schlüsselprofil angepasst ist. Der Innenrand um den Kanaleinlass 42 ist profiliert, was zu einem entsprechenden konkaven Gegenprofil auf der aus Fig. 3 erkennbaren Außenfläche 33 der Elastomerscheibe 30.1 führt. Wie aus Fig. 2 hervorgeht, ist die gegenüberliegende Innenfläche 31 der Elastomerscheibe 30.1 eben ausgebildet.

Die Frontplatte 40 und die Elastomerscheibe 30.1 bilden eine aus Fig. 4 und 5 ersichtliche vormontierbare Baueinheit 44. Ausweislich der Fig. 2 und 3 hat die Elastomerscheibe 30.1 zwei Durchlässe 36 für die beiden Frontplatten-Zapfen 43. Die Zapfen 43 und die Durchlässe 36 bilden eine Drehmitnahme für die Elastomerscheibe 30.1. Bei einer Schlüsseldrehung des Zylinderkerns 20 dreht sich die Baueinheit 44 mit dem Zylinderkern 20 mit.

Die erste der oben genannten drei Funktionen der Elastomerscheibe 30.1 besteht darin, als Schlagäbsorber zu fungieren. Dazu dient die Zone 31 der Elastomerscheibe 30.1, die zwischen der inneren Flächenseite 41 der Frontscheibe 40 einerseits und der Stirnfläche 27 des Zylinderkerns 20 angeordnet ist. Damit übernimmt die Stirnfläche 27 die Funktion einer Axialschulter und die innere Flächenseite 41 der Frontscheibe 40 die Funktion der zugehörigen Axialgegenschulter, zwischen denen sich der Schlagabsorber 30 befindet. Zwischen diesen beiden Schulter 27, 41 wird der ausgeübte Schlag weitgehend aufgenommen, zumindest aber gedämpft.

Eine zweite Funktion der Elastomerscheibe 30.1 besteht darin, als Kanalverschlussmittel 32 zu fungieren. Diese Kanalverschlussmittel 32 befinden sich in jenem zentralen Bereich, wo der Kanaleinlass 42 in der Frontplatte 40 auf die Elastomerscheibe 30.1 trifft. Das Kanalverschlussmittel 32 besteht aus einem Schlitz 34 in Form eines Doppel-T. Der Schlitz 34 befindet sich in dem Zentralbereich, der durch die vorerwähnte Profilierung eine dünnere Scheibenstärke aufweist. Normalerweise ist der Schlitz 34 geschlossen und verhindert so, dass Schmutz in den Schlüsselkanal 21 eintritt. Beim axialen Einstecken des Schlüssels weitet sich aber dieser Schlitz 34 und lässt einen Durchlass für den Schlüssel in der Elastomerscheibe 30.1 entstehen. Durch die Doppel-T-Form entstehen beidseitig des T-Stegs der Doppel-T-Form zwei Lappen 35, die in den Freiraum zwischen der Zylinderkern-Stirnfläche 27 und dem Schlüsselkanal 21 hineinschwenken. Die Lappen 35 entstehen durch die beiden T-Balkenstücke mit dem dazwischen liegenden T-Mittelsteg.

Die dritte Funktion der Elastomerscheibe 30.1 wird von der aus Fig. 1 und 3 ersichtlichen Umrisszone 37 erzeugt, die in Form eines Dichtungsrings gestaltet ist und einen umlaufenden Spalt 38 aufweist. Dieser Spalt 38 gibt der Umrisszone 37 eine radiale Elastizität und sorgt dafür, dass die Umrisszone 37 sich an der Innenfläche des Gehäuse-Unterteils 11 mediendicht anlegt.

Der Unterschied der Erfindung gemäß Fig. 1 bis 5 gegenüber dem Stand der Technik lässt sich am besten anhand der Fig. 8 näher erläutern. Dort werden zur Benennung analoger Bauteile zwar die gleichen Bezugszeichen verwendet, aber zur Unterscheidung davon mit einem Strich (') versehen. Insoweit gilt die bisherige Beschreibung.

In Fig. 8 sind ergänzend zu Fig. 1 noch die Zuhaltungs-Plättchen 28' und die Rückstellfedern in den querverlaufenden Kammern 22' eingezeichnet. Zwischen dem Gehäuse-Unterteil 11' und einer Umfangsnut 29' vom Zylinderkern 20' befindet sich ein Dichtungsring 17', der seine radiale Elastizität durch einen umlaufenden Spalt 18' erfährt. Durch den Dichtungsring 17' soll sichergestellt sein, dass keine Feuchtigkeit und kein Schmutz in die Berührungsflächen zwischen dem Zylinderkern 20' und der Nuthülse 14' bzw. dem Außengehäuse 11', 12' gelangen.

Das Kopfende des Zylinderkerns 20' ist von einer Panzerkappe 16' geschützt, die eine zentrale Öffnung 45' aufweist. Die Öffnung 45' ist normalerweise von einer Klappe 46' verschlossen, die an der Innenfläche der Panzerkappe 16' bei 47' federnd gelagert ist. Im Normalfall verschließt die Klappe 46' den Zugang zum Schlüsselkanal 21'. Beim Einstecken des Schlüssels wird die Klappe 45' nach innen geschwenkt. Die Klappe 46' ist somit auch ein Kanalverschlussmittel, doch sind, im Vergleich zur vorliegenden Erfindung; zur Herstellung und Montage dieses bekannten Kanalverschlussmittels viele, zeitaufwendige Arbeitsschritte erforderlich.

Ein auf den bekannten Schließzylinderkern 20' von Fig. 8 ausgeübter Schlag 50' wirkt sich unmittelbar auf die inneren Bauteile des bekannten Schließzylinders 20' aus und dient Einbruchszwecken. Der Dichtungsring 17' ist, wie gesagt, nur radial zwischen dem Gehäuse-Unterteil 11' und dem Zylinderkern 20' angeordnet und kann daher die axiale Energie des Schlags 50' nicht aufnehmen.

In Fig. 6 ist ein zweites Ausführungsbeispiel des erfindungsgemäßen Schließzylinders gezeigt. Zur Benennung der analogen Bauteile werden, soweit sie im Wesentlichen formgleich ausgebildet sind, die gleichen Bezugszeichen wie im ersten Ausführungsbeispiel verwendet. Insoweit gilt die Beschreibung gemäß Fig. 1 bis 5. Es genügt lediglich auf die Unterschiede einzugehen.

Ein erster Unterschied zwischen dem ersten und zweiten Ausführurigsbeispiel besteht darin, dass der Zylinderkern 20 von Fig. 6 eine axiale Verlängerung 48 aufweist, die aus einer stirnseitigen Öffnung im Gehäuse-Unterteil 11 herausragt. Die axiale Verlängerung 48 umfasst, ähnlich wie der Stand der Technik von Fig. 8, eine Umfangsnut 29, in welcher ein Dichtungsring 17 angeordnet ist, der zwecks Erhöhung seiner Elastizität einen umlaufenden Spalt 18 aufweist.

Auch in diesem Fall ist ein Schlagabsorber 30.2 vorgesehen, der aber, wie Fig. 6 zeigt gegenüber dem ersten Ausführungsbeispiel axial nach innen gesetzt ist. Der Zylinderausgang 23 ist mit einer stufenförmigen Verjüngung 49 versehen, der ein komplementäres Gegenstufenprofil 39 im Bereich der Nuthülse 14 zugeordnet ist. Bei Ausübung eines Schlags 50 wirkt die oberste axiale Stufenfläche 49.1 als Axialschulter für den Schlagabsorber 30.2, der hier aus einem elastomeren Ringkörper gebildet ist. Die oberste axiale Gegenstufenfläche 39.1 vom Gegenstufenprofil 39 fungiert dabei als Axialgegenschulter, die den aufgenommenen gedämpften Schlag 50 weiterleitet.

In Fig. 7 ist ein drittes Ausführungsbeispiel des erfindungsgemäßen Schließzylinders gezeigt, der prinzipiell einen mit Fig. 6 übereinstimmenden Aufbau besitzt, weshalb insoweit die vorausgehende Beschreibung gilt. Es braucht lediglich auf die Unterschiede der Fig. 7 gegenüber Fig. 6 eingegangen zu werden.

Der Unterschied besteht im Wesentlichen darin, dass in Fig. 7 der Schlagabsorber 30.3 an der vorderen axialen Stufenflächen 49.2 vom beschriebenen Stufenprofil 49 des Zylinderkerns 20 anliegt. Die axiale Gegenstufenfläche 39.2 wird vom Gegenstufenprofil 39 der Nuthülse 14 gebildet. Der Schlagabsorber 30.3 ist ebenfalls als axialer Ringkörper aus elastomerem Material ausgebildet.

Es versteht sich, dass in einem weiteren, nicht dargestellten Ausführungsbeispiel sowohl der Schlagabsorber 30.2 von Fig. 6 als auch der Schlagabsorber 30.3 gemäß Fig. 7 gleichzeitig verwendet werden könnten. Es wäre bei einem fünften Ausführungsbeispiel der Erfijndung auch möglich, außer den beiden Schlagabsorbern 30.2 und 30.3 gemäß Fig. 6 und 7 auch noch einen scheibenförmigen Schlagabsorber 30.1 gemäß Fig. 1 zu verwenden. Es versteht sich, dass solche Schlagabsorber auch an weiteren Axialflächen und Axial-Gegenflächen zwischen dem Zylinderkern 20 und entsprechenden Gegenstufen des Außengehäuses 11, 12 und/oder Nuthülse 14 vorgesehen sein könnten.

### Bezugszeichenliste:

- 10: Karosserie
- 11, 11': Außengehäuse, Gehäuse-Unterteil
- 12, 12': Außengehäuse, Gehäuse-Oberteil
- 13: Befestigungsstelle für 11, 12
- 14, 14': Nuthülse
- 15, 15': Freilauf-Einrichtung
- 16': Panzerkappe (Fig. 8)
- 17, 17': Dichtungsring (Fig. 6, 7 bzw. 8)
- 18, 18': Spalt in 17 (Fig. 6, 7 bzw. 8)
- 19: Befestigungsschraube
- 20, 20': Zylinderkern
- 21, 21': axialer Schlüsselkanal in 20 bzw. 20'
- 22, 22': Kammern in 20, 20'
- 23, 23': Ausgang von 20 (Fig. 1, 6 bzw. 8)
- 24, 24': Mitnehmer
- 25: Drehverbindung
- 26: Aufnahme für 43
- 27: Stirnfläche von 20, Axialschulter für 30.1
- 28': Zuhaltungs-Plättchen
- 29, 29': Umfangsnut von 20 bzw. 20' (Fig. 6 bzw. 8)
- 30.1: Schlagabsorber, Elastomerscheibe (Fig. 1 bis 5)
- 30.2: Schlagabsorber, Ringkörper (Fig. 6)
- 30.3: Schlagabsorber, Ringkörper (Fig. 7)
- 31: ebene Innenfläche von 30.1
- 32: Kanalverschlussmittel von 30.1
- 33: profilierte Außenfläche von 30.1
- 34: Schlitz von 32
- 35: Lappen von 32
- 36: Durchlass für 43 (Fig. 2, 3)
- 37: äußere Umrisszone von 30.1 (Fig. 1, 3)
- 38: umlaufender Spalt in 37 (Fig. 1, 3)
- 39: Gegenstufenprofil von 14 (Fig. 6, 7)
- 39.1: äußere axiale Gegenstufenfläche von 14 (Fig. 6)
- 39.2: innere, axiale Gegenstufenfläche von 14 (Fig. 7)
- 40: gepanzerte Frontplatte (Fig. 1, 5)
- 41: innere, profilierte Flächenseite von 40, axiale Gegenschulter von 30.1 (Fig. 1)
- 42: Kanaleinlass in 40 (Fig. 1)
- 43: Zapfen an 40 (Fig. 1, 4)
- 44: Baueinheit aus 30.1, 40 (Fig. 4, 5)
- 45': Öffnung in 16' (Fig. 8)
- 46': Klappe für 45' (Fig. 8)
- 47': Drehlager
- 48: Eingangsende von 20 (Fig. 6)
- 49: stufenförmiger Absatz von 20 (Fig. 6, 7)
- 49.1: innere axiale Stufenfläche von 20 (Fig. 6)
- 49.2: äußere axiale Stufenfläche von 20 (Fig. 7)
- 50, 50': Pfeil des axialen Schlags (Fig. 1, 8)

## Patentansprüche

1. Schließzylinder für insbesondere an Fahrzeugen vollziehbare Funktionen,
mit im Montagefall an der Karosserie (10) des Fahrzeugs ortsfest sitzenden Gehäuseteilen (11, 12) und mit einem in den Gehäuseteilen (11, 12) drehbar gelagerten Zylinderkern (20),
wobei der Zylinderkern (20) einen axialen Schlüsselkanal (21) zum Einstecken eines zugehörigen Schlüssels und radial bewegliche, federbelastete Zuhaltungen aufweist, die ohne Schlüssel in wenigstens eine Sperrnut der Gehäuseteile (11, 12) eingreifen,
und mit einer elastomeren Dichtung (30.1) zwischen dem Zylinderkern (20) und den Gehäuseteilen (11, 12),
wobei eine gepanzerte Frontplatte (40), die den Umriss vom Schlüsselkanal (21) begrenzt, in axialer Verlängerung vom Zylinderkern (20) angeordnet und zusammen mit ihm in den Gehäuseteilen (11, 12,) drehgelagert ist,
und wobei zu Einbruchszwecken ein axialer Schlag (50) auf den Zylinderkern (20) ausübbar ist,
**dadurch gekennzeichnet,**
**dass** in Richtung dieses Schlags (50) die als schlagabsorbierendes Element (30.1) ausgebildete elastomere Dichtung (30.1), nämlich ein Schlagabsorber, zwischen einer Anschlagschulter (27) vom Zylinderkern (20) und einer Axialgegenschulter (41) vom Schlagabsorber angeordnet ist,
**dass** der Schlagabsorber aus einer Elastomerscheibe (30.1) besteht, die zwischen einer Stirnfläche (27) des Zylinderkerns (20) und einer inneren Flächenseite (41) der Frontplatte (40) angeordnet ist,
**dass** die innere Flächenseite (41) der Frontplatte (40) und/oder die Stirnfläche (27) des Zylinderkerns (20) wenigstens einen Zapfen (43) trägt, der in eine Aufnahme (26) des Zylinderkerns (20) bzw. der Frontplatte (40) eingreift,
**dass** die Elastomerscheibe (30.1) einen Durchlass (36) aufweist, der von dem Zapfen (43) durchsetzt wird,
und **dass** beim Drehen des Zylinderkerns (20) der Zapfen (43) zur Drehmitnahme der Elastomerscheibe (30.1) dient.

2. Schließzylinder für insbesondere an Fahrzeugen vollziehbare Funktionen,
mit im Monfagefall an der Karosserie (10) des Fahrzeugs ortsfest sitzenden Gehäuseteilen (11, 12, 14), und mit einem in den Gehäuseteilen (11, 12, 14) drehbar gelagerten Zylinderkern (20),
wobei der Zylinderkern (20) einen vom Eingangsende (48) aus zugänglichen axialen Schlüsselkanal (21) zum Einstecken eines zugehörigen Schlüssels und radial bewegliche, federbelastete Zuhaltungen aufweist, die ohne Schlüssel in wenigstens eine Sperrnut der Gehäuseteile (11, 12, 14) eingreifen,
und zu Einbruchszwecken ein axialer Schlag (50) auf das Eingangsende (48) des Zylinderkerns (20) ausübbar ist,
und mit einer elastomeren Dichtung (17) zwischen dem Zylinderkern (20) und den Gehäuseteilen ( 11,12),
**dadurch gekennzeichnet,**
**dass** der Zylinderkern (20) an seinem Ausgangsende (23) wenigstens eine stufenförmige als Verjüngung (49) ausgebildete Axialschulter mit einer axialen Stufenfläche (49.1; 49.2) aufweist,
**dass** an den Gehäuseteilen (14) ein Gegenstufenprofil (39) mit einer axialen als Gegenstufenfläche (39.1; 39.2) ausgebildete Axialgegenschulter vorgesehen ist, dessen Gegenstufenfläche (39.1; 39.2) mit der Stufenfläche (49.1; 49.2) im Zylinderkern (20) axial ausgerichtet ist,
**dass** ein elastomerer Ringkörper (30.2; 30.3) zwei miteinander axial ausgerichtete Endflächen besitzt, von denen die eine sich an der Stufenfläche (49,1; 49.2) des Zylinderkerns und die andere an der Gegenstufenfläche (39,1; 39.2) der Gehäuseteile (14) sich abstützen,
und **dass** der Ringkörper (30.2; 30.3) als Schlagabsorber fungiert und einen zu Einbruchszwecken ausgeübten axialen Schlag (50) dämpft.

3. Schließzylinder nach Anspruch 1, **dadurch gekennzeichnet, dass** die Elastomerscheibe (30.1) als Kanalverschlussmittel (32) fungiert und normalerweise den Schlüsselkanal (21) verschließt, aber im Bereich des Schlüsselkanals (21) einen Schlitz (34) aufweist
dass der Schlitz (34) beim Einstecken des Schlüssels sich radial weitet und als Durchlass für den Schlüssel in den Schlüsselkanal (21) dient.

4. Schließzylinder nach Anspruch 3, **dadurch gekennzeichnet, dass** der Schlitz (34) eine Doppel-T-Form aufweist,
und dass der T-Mittelsteg und die T-Balkenabschnitte des Schlitzes (34) zwei biegsame Lappen (35) in der Elastomerscheibe (30.1) erzeugen.

5. Schließzylinder nach einem der Ansprüche 1 bis 3, **dadurch gekennzeichnet, dass** der Schlagabsorber bzw. die Elastomerscheibe (30.1) mit ihrem Randbereich (37) zugleich als Dichtungsmittel zwischen dem Zylinderkern (20) und dem Zylindergehäuse (11) fungieren.

6. Schließzylinder nach einem der Ansprüche 1 bis 5, **dadurch gekennzeichnet, dass** die Gehäuseteile ein ortsfestes Außengehäuse (11, 12) aufweisen, welches zum Befestigen (19) des Schließzylinders an der Karosserie (10) dient.

7. Schließzylinder nach Anspruch 6, **dadurch gekennzeichnet, dass** zu den Gehäuseteilen eine Nuthülse (14) gehört, die im Inneren des Außengehäuses (11, 12) angeordnet ist und normalerweise, bei einer Schlüsselbetätigung des Zylinderkerns (20), ruht,
dass die Nuthülse (14) eine axiale Sperrnut zur Aufnahme der Enden der Zuhaltungen aufweist, wenn kein Schlüssel im Zylinderkern (20) steckt,
dass eine Freilaufeinrichtung (15) zwischen dem Ausgang (23) des Zylinderkerns (20) und einem Mitnehmer (24) angeordnet ist, der die gewünschte Funktion im Fahrzeug auslöst,
dass die Freilaufeinrichtung (15) normalerweise gekuppelt ist und bei einer Schlüsseldrehung des Zylinderkerns (20) dessen Drehmoment auf den Mitnehmer (24) überträgt,
dass die Freilaufeinrichtung (15) aber entkuppelt ist und daher der Mitnehmer (24) ruht, wenn der Zylinderkern (20) über ein Einbruchswerkzeug eine gewaltsame Drehung erfährt, die oberhalb eines definierten Grenzdrehmoments liegt.

8. Schließzylinder nach den Ansprüchen 2 und 7, **dadurch gekennzeichnet, dass** die axiale Gegenstufenfläche (39.1; 39.2) für den Schlagabsorber (30.2; 30.3) von einem Gegenstufenprofil (39) an der Nuthülse (14) gebildet wird.

## Claims

1. Locking cylinder for functions especially performed on vehicles,
with, when installing, on the body (10) of the vehicle, fixed-positioned housing elements (11, 12), and with a cylinder core (20) which is rotary mounted in the housing elements (11, 12),
whereby the cylinder core (20) exhibits for inserting a relevant key an axial key channel (21) and radially movable, spring-loaded tumblers which, without key, grip into at least one blocker groove of the housing elements (11, 12),
and with an elastomer sealing (30.1) between the cylinder core (20) and the housing elements (11, 12),
whereby a plated front panel (40) which delimits the contour of the key channel (21) is arranged in axial extension of the cylinder core (20) and together with the latter is rotary mounted in the housing elements (11, 12),
and whereby, for purposes of breaking-in, an axial blow (50) to the cylinder core (20) can be exercised,
thereby **characterized,**
**in that** in the direction of this blow (50) the elastomer sealing (30.1) formed as an impact-absorbing element (30.1), namely an impact-absorber, is arranged between an impact shoulder (27) of the cylinder core (20) and an axial contra shoulder (41) of the impact-absorber,
**in that** the impact-absorber comprises an elastomer disk (30.1) which is arranged between a front surface (27) of the cylinder core (20) and an inner surface side (41) of the front plate (40),
**in that** the inner surface side (41) of the front plate (40) and/or the front surface (27) of the cylinder core (20) carries at least one pin (43) which intrudes into an accommodation (26) of the cylinder core (20) i.e. the front plate (40),
**in that** the elastomer disk (30.1) exhibits an orifice (36) through which the pin (43) intrudes,
and **in that** when the cylinder core (20) is turned, the pin (43) serves to carry along the elastomer disk (30.1).

2. Locking cylinder for functions especially performed on vehicles,
with, when installing, on the body (10) of the vehicle, fixed-positioned housing elements (11, 12, 14), and with a cylinder core (20) which is rotary mounted in the housing elements (11, 12, 14),
whereby the cylinder core (20) exhibits for inserting a relevant key a key channel (21) which is accessible from the entrance end (48), and radially movable, spring-loaded tumblers which, without key, grip into at least one blocker groove of the housing elements (11, 12, 14),
and, for purposes of breaking-in, an axial blow (50) to the entrance end (48) of the cylinder core (20) can be exercised,
and with an elastomer sealing (17) between the cylinder core (20) and the housing elements (11, 12),
thereby **characterized,**
**in that** the cylinder core (20) exhibits at its outlet end (23) at least one step-formed axial shutter shaped as a taper (49), with an axial stepped surface (49.1; 49.2),
**in that** intended at the housing elements (14) is a contra step profile (39)-with an axial contra step surface (39.1; 39.2) designed as an axial contra shoulder-whose contra step surface (39.1; 39.2) is aligned axially with the stepped surface (49.1; 49.2) in the cylinder core (20),
**in that** an elastomer ring body (30.2; 30.3) has two end surfaces aligned axially to each other, one of which supports itself on the stepped surface (49.1; 49.2) of the cylinder core and the other on the contra step surface (39.1; 39.2) of the housing elements (14),
and **in that** the body (30.2; 30.3) functions as impact-absorber and dampens an axial blow (50) exercised for purposes of breaking-in.

3. Locking cylinder pursuant to Claim 1, thereby **characterized in that** the elastomer disk (30.1) functions as a channel-closing element (32) and normally blocks the key channel (21) but exhibits a slit (34) in the area of the key channel (21),
that upon insertion of the key the slit (34) expands radially and serves to admit the key into the key channel (21).

4. Locking cylinder pursuant to Claim 3, thereby **characterized in that** the slit (34) is double-T in shape,
and that the T middle shaft and the T bar sections of the slit (34) generate two elastic flaps (35) in the elastomer disk (30.1).

5. Locking cylinder pursuant to one of the claims 1 to 3, thereby **characterized in that** the impact-absorber and elastomer disk (30.1), function with their edge area (37) simultaneously as sealing element between the cylinder core (20) and the cylinder housing (11).

6. Locking cylinder pursuant to one of the claims 1 to 5, thereby **characterized in that** the housing elements exhibit a fixed-positioned exterior housing (11, 12) which serves the fastening (19) of the locking cylinder to the body (10).

7. Locking cylinder pursuant to Claim 6, thereby **characterized in that** belonging to the housing elements is a groove bushing (14) which is arranged on the inside of the exterior housing (11, 12) and is normally at rest when the cylinder core (20) is activated by the key,
the groove bushing (14) exhibits an axial blocker groove for accepting the ends of the tumblers when no key is sticking in the cylinder core (20),
arranged between the outlet (23) of the cylinder core (20) and a dog (24) is a freewheel device (15) which actuates the desired function in the vehicle,
the freewheel device (15) is normally coupled, and transfers its torque to the dog (24) when the cylinder core (20) is turned by the key,
the freewheel device (15) is decoupled, and the dog (24) therefore rests if the cylinder core (20) experiences a violent rotation exceeding a defined torque limit caused by a break-in tool.

8. Locking cylinder pursuant to claims 2 and 7, thereby **characterized in that** the axial contra step surface (39.1; 39.2) for the impact-absorber (30.2; 30.3) is formed by a contra step profile (39) on the groove bushing (14).

## Revendications

1. Cylindre de fermeture pour fonctions pouvant être mises en oeuvre notamment dans des véhicules,
avec, en cas de montage, des pièces (11, 12) de boîtier en assise fixe contre la carrosserie (10) du véhicule, et avec un rotor (20) en appui rotatif dans les pièces (11, 12) de boîtier,
sachant que le rotor (20) présente un canal axial (21) dans lequel introduire une clé afférente, et des goupilles de maintien fermé radialement mobiles se trouvant sous contrainte ressort, qui en l'absence de clé engrènent dans au moins une gorge de blocage que comportent les pièces (11, 12) du boîtier,
et avec un joint (30.1) en élastomère entre le rotor (20) et les pièces (11, 12) du boîtier,
sachant qu'une plaque frontale blindée (40), qui limite le contour du canal à clé (21), est agencée dans le prolongement axial du rotor (20) et qu'elle repose en appui rotatif avec lui dans les pièces (11, 12) du boîtier,
et sachant qu'un choc axial (50) peut être imprimé au rotor (20) à des fins d'effraction,
**caractérisé en ce que**
dans le sens de ce choc (50), le joint (30.1) en élastomère configuré en élément absorbeur (30.1) du choc, et officiant donc d'absorbeur de choc, a été agencé entre un épaulement butée (27) du rotor (20) et un épaulement antagoniste axial (41) de l'absorbeur de choc,
l'absorbeur de choc se compose d'un disque en élastomère (30.1) agencé entre une surface frontale (27) du rotor (20) et un côté intérieur (41) de la plaque frontale (40),
le côté intérieur (41) de la plaque frontale (40) et/ou la surface frontale (27) du rotor (20) comporte au moins un pivot (43) qui engrène dans un réceptacle (26) du rotor (20) et de la plaque frontale (40),
le disque (30.1) en élastomère présente un orifice de passage (36) traversé par le pivot (43),
et **en ce que** pendant la rotation du rotor (20), le pivot (43) sert à imprimer un mouvement rotatif au disque en élastomère (30.1).

2. Cylindre de fermeture pour fonctions pouvant être mises en oeuvre notamment dans des véhicules,
avec, en cas de montage, des pièces (11, 12, 14) de boîtier en assise fixe contre la carrosserie (10) du véhicule, et avec un rotor (20) en appui rotatif dans les pièces (11, 12, 14) de boîtier,
sachant que le rotor (20) présente un canal axial (21) accessible depuis l'extrémité d'entrée (48), dans lequel introduire une clé afférente, et des goupilles de maintien fermé radialement mobiles, se trouvant sous contrainte ressort, qui en l'absence de clé engrènent dans au moins une gorge de blocage que comportent les pièces (11, 12, 14) du boîtier,
et sachant qu'un choc axial (50) peut être imprimé sur l'extrémité d'entrée (48) du rotor (20) à des fins d'effraction,
et avec un joint en élastomère (17) entre le rotor (20) et les pièces (11, 12) du boîtier,
**caractérisé en ce que**
le rotor (20) présente en son extrémité de sortie (23) au moins un épaulement axial à gradins, configuré en rétrécissement (49), avec une surface-gradin axiale (49.1 ; 49.2),
contre les pièces (14) du boîtier est prévu un profilé à gradins antagonistes (39), avec un épaulement antagoniste axial configuré comme surface-gradin axiale antagoniste (39.1 ; 39.2), cette surface-gradin antagoniste (39.1 ; 39.2) étant orientée axialement avec la surface-gradin (49.1 ; 49.2) dans le rotor (20),
un corps annulaire (30.2 ; 30.3) en élastomère possède deux surfaces terminales orientée axialement l'une avec l'autre, dont l'une s'appuie contre la surface-gradin (49.1 ; 49.2) du rotor et l'autre s'appuie contre la surface-gradin antagoniste (39.1 ; 39.2) des pièces (14) du boîtier,
et **en ce que** le corps annulaire (30.2 ; 30.3) officie d'absorbeur de choc et atténue un choc axial (50) exercé à des fins d'effraction.

3. Cylindre de fermeture selon la revendication 1, **caractérisé en ce que** le disque (30.1) en élastomère sert de moyen d'obturation (32) du canal et obture normalement le canal à clé (21), mais présente une fente (34) dans la zone du canal à clé (21),
**en ce que** la fente (34) s'élargit radialement lorsqu'on introduit la clé et sert d'orifice de passage à la clé pendant son introduction dans le canal à clé (21).

4. Cylindre de fermeture selon la revendication 3, **caractérisé en ce que** la fente (34) est en forme de double T,
et **en ce que** la nervure médiane en T et les barres du T de la fente (34) génèrent deux lamelles (35) flexibles dans le disque en élastomère (30.1).

5. Cylindre de fermeture selon l'une des revendications 1 à 3, **caractérisé en ce que** l'absorbeur de choc et le disque en élastomère (30.1) officient en même temps, avec leur zone périphérique (37), de moyen d'étanchéité entre le cylindre (20) et le boîtier (11) de cylindre.

6. Cylindre de fermeture selon l'une des revendications 1 à 5, **caractérisé en ce que** les pièces de boîtier présentent un boîtier extérieur fixe (11, 12) servant à fixer (19) le cylindre de fermeture contre la carrosserie (10).

7. Cylindre de fermeture selon la revendication 6, **caractérisé en ce que** fait partie des pièces du boîtier une douille rainurée (14) agencée à l'intérieur du boîtier extérieur (11, 12), et qui se trouve normalement au repos lorsqu'on actionne la clé dans le rotor (20),
**en ce que** la douille rainurée (14) présente une gorge axiale de blocage servant à recevoir les extrémités des goupilles de maintien fermé lorsqu'il ne se trouve pas de clé dans le rotor (20),
**en ce qu'**un dispositif de rotation dans le vide (15) est agencé entre la sortie (23) du rotor (20) et un taquet entraîneur (24), qui déclenche la fonction souhaitée dans le véhicule,
**en ce que** le dispositif de rotation dans le vide (15) se trouve normalement embrayé et lorsqu'on tourne la clé dans le rotor (20), le couple de la clé se communique au taquet entraîneur (24),
mais **en ce que** le dispositif de rotation dans le vide (15) est débrayé et que donc le taquet entraîneur (24) est au repos lorsqu'un outil d'effraction oblige le rotor (20) à tourner en lui imprimant une force supérieure à un couple limite défini.

8. Cylindre de fermeture selon les revendications 2 et 7, **caractérisé en ce que** la surface-gradin axiale antagoniste (39.1 ; 39.2) pour l'absorbeur de choc (30.2 ; 30.3) est formée par un profilé (39) à gradin antagoniste sur la douille à gorge (14).
